# EUROPÄISCHE PATENTSCHRIFT

(11) **EP 0 309 850 B1**
(45) Veröffentlichungstag und Bekanntmachung des Hinweises auf die Patenterteilung: **11.08.1993**
(21) Anmeldenummer: 88115332.4
(22) Anmeldetag: 19.09.1988
(51) Int. Cl.: H01P 1/162

(54) **Anordnung zur Beseitigung störender elektromagnetischer Schwingungsformen in Hohlleiteranlagen**
Spurious electromagnetic-mode suppression arrangement in a waveguide installation
Dispositif d'élimination de modes électromagnétiques parasites dans des installations à guides d'ondes

(30) Priorität: 28.09.1987 DE 3732678
(43) Veröffentlichungstag der Anmeldung: 05.04.1989
(73) Patentinhaber: SIEMENS AKTIENGESELLSCHAFT, 80333 München (DE)
(72) Erfinder: Löw, Wolfgang, Dipl.-Ing., D-8000 München 70 (DE); Leupelt, Uwe, Dipl.-Ing., D-8037 Olching (DE)

(56) Entgegenhaltungen:
- US-A- 2 760 171
- US-A- 2 981 906
- US-A- 3 088 082
- US-A- 4 344 053

## Beschreibung

Die Erfindung bezieht sich auf eine Anordnung zur Beseitigung störender elektromagnetischer Schwingungsformen in Hohlleiteranlagen mit Hohlleiterabschnitten gleichen oder unterschiedlichen Rechteck-Querschnitts, bei der im Hohlleiter ein ein Modenfilter bildender Flächenwiderstand aus einem plattenförmigen metallbeschichteten dielektrischen Trägerelement angeordnet ist, der sich in der Ebene in der Mitte der Breitseite über eine geeignete Länge in axialer Richtung zum Hohlleiter erstreckt. Eine solche Anordnung ist im wesentlichen aus der DE-AS 1 244 259 bekannt.

Im Richtfunk und Satellitenfunk ist es wichtig, eine möglichst verlustarme Energieleitung zwischen Geräten und Antennen einzusetzen. In Übertragungsbereichen oberhalb 3 GHz werden deshalb Hohlleiter verwendet, die im Grundwellenbereich arbeiten. Bei Frequenzen oberhalb 10 GHz ist auch die Dämpfung von Hohlleitern, die im eindeutigen Frequenzbereich betrieben werden, meist zu hoch, so daß bei längeren Antennenzuleitungen ein erheblicher Verlust an Sende- und Empfangsenergie entsteht. So beträgt z. B. die Dämpfung der Hohlleitung R 220 im Bereich 18,7 GHz mehr als 50 dB/100m.

Eine Möglichkeit, die Dämpfung in Hohlleitern zu verringern, ist der Betrieb der Leitung oberhalb seiner Eindeutigkeitsgrenze.

In der DE 31 30 209 A1 ist eine Leitung zur Übertragung von elektromagnetischer Energie im Mikrowellenbereich beschrieben mit einem Hohlleiter rechteckförmigen oder elliptischen Querschnitts, der in einem weit oberhalb seiner Eindeutigkeitsgrenze liegenden Frequenzbereich arbeitet und in seinen Endbereichen jeweils mit einem pyramidenförmigen Hohlleiterübergang verbunden ist, deren freies Ende einen Querschnitt solcher Abmessung aufweist, daß er für die zu übertragende elektromagnetische Welle im Eindeutigkeitsbereich liegt. Diese Ausführungsform ist im besonderen auf einen Rechteckhohlleiter der Bezeichnung SIRAL gerichtet, der im mehrdeutigen dämpfungsarmen Frequenzbereich betrieben wird und zur Dämpfung höherer Wellentypen ein Modenfilter aufweist, bestehend aus einer in der Ebene der Breitseite mittig liegenden, in einem den Querschnitt voll ausfüllenden Schaumstoffkörper gehaltenen Dämpfungsplatte. Verluste und übertragbare Leistung werden stark durch das Schaummaterial mitbestimmt.

Der Erfindung liegt die Aufgabe zugrunde, für eine Anordnung der eingangs genannten Art eine Lösung für eine möglichst verlustarme, von höheren Wellentypen freie Energieübertragung zu schaffen.

Diese Aufgabe wird gemäß der Erfindung in der Weise gelöst, daß das Modenfilter in zwei Filterhälften unterteilt ist, von deden je eines im jeweiligen Endbereich von zwei miteinander zu verbindenden Hohlleiterabschnitten bündig abschließend eingesetzt ist, die lediglich durch an deren Innenwandung anliegende schmale seitliche Stege aus Schaumstoff gehalten sind.

Vorteilhafte Ausgestaltungen und Weiterbildungen des Erfindungsgegenstandes sind in den Unteransprüchen angegeben.

Nachstehend wird die Erfindung anhand von in der Zeichnung dargestellten Ausführungsbeispielen näher erläutert.

Es zeigen
- Figuren 1 und 2: eine Filterhälfte für einen Hohlleiter in der Vorderansicht und Draufsicht,
- Figur 3: eine Filterhälfte für einen Hohlleiterübergang in einer Draufsicht,
- Figuren 4 und 5: in zwei Teildarstellungen die Montage von Filterhälften in zwei Hohlleiterenden und
- Figur 6: die Verbindung eines Hohlleiterendstücks mit einem Hohlleiterübergang mit eingesetzten Filterhälften.

Höhere Wellentypen, die zusätzlich zum Grundwellentyp an inhomogenen Stellen einer Hohlleitung entstehen können, bewirken resonanzartige Einbrüche der Durchgangsdämpfung, die die Übertragungseigenschaften der Leitung verschlechtern können. Zur Dämpfung dieser höheren Wellentypen ist das erfindungsgemäße Modenfilter vorgesehen, das angeregte Wellentypen direkt am Ort ihrer Entstehung dämpft und den mit dem Signal modulierten Grundwellentyp fast nicht beeinflußt.

Das Modenfilter, wie es in den Figuren 1 bis 3 dargestellt ist, besteht aus einer Dämpfungsplatte mit einer Wandstärke von 0,05 bis 2 mm, vorzugsweise 0,2 mm aus einem dielektrischen Substrat, insbesondere aus glasfaserverstärktem Epoxidharz mit aufgedampfter Metallschicht, dessen Oberflächenwiderstand 100 bis 600Ω beträgt. Diese Dämpfungsplatte ist beim Modenfilter 1 für einen geraden Hohlleiterabschnitt gemäß Figur 2 mit 2 bezeichnet, für ein Modenfilter 4 im Konus für einen Hohlleiterübergang gemäß Figur 3 mit 5. Die Dämpfungsplatte 2,5 ist im Rechteckhohlleiter (SIRAL) in der Ebene in der Mitte der Breitseite des Hohlleiters angeordnet (senkrecht zum E-Vektor des Grundwellentyps) und wird lediglich durch kleine Stege aus Schaumstoff 3 bzw. 6 gehalten, die an den Schmalseiten des Hohlleiters aufliegen. Diese tragen nur sehr wenig zur Dämpfung des Grundwellentyps bei, da der leistungsführende Querschnittsbereich des Hohlleiters fast völlig von störendem und dämpfendem Trägermaterial frei bleibt. Die Verluste des Modenfilters sind dadurch sehr gering.

Das Modenfilter wird in die Hohlleiterübergänge an beiden Enden der Leitung, die den Anschluß an Geräte und Antennen ermöglichen, sowie in Hohlleiterkupplungen bei der Verbindung von Hohlleiterabschnitten gleicher Querschnittsabmessungen eingeschoben, um die an den kleinen Inhomogenitäten des Hohlleiters entstehenden Wellentypen wegzudämpfen.

Ein besonderer Vorteil des erfindungsgemäßen Modenfilters besteht darin, daß beim Herstellen einer Hohlleiter in einfacher Weise in jedes Hohlleiterteil eine Filterhälfte bündig eingeschoben werden kann. Die Montage hierfür zeigen die Figuren 4 und 5, wobei zunächst in die seitlich versetzten Hohlleiterenden 7, 8 jeweils eine Filterhälfte 1 bündig eingeschoben wird und dann bei achsengleicher Lage der Hohlleiterenden die Verbindung der Hohlleiter erfolgt (Figur 5). Damit wird also die bei der Montage erwünschte einfache Verbindung der beiden Hohlleiterschnittstellen durch seitliches Übereinanderschieben und anschließende Kupplungsmontage problemlos ermöglicht. Flansche zur Verbindung der beiden Hohlleiterabschnitte wurden in der vereinfachten Darstellung nicht mit eingezeichnet.

Figur 6 zeigt eine entsprechende Darstellung der Verbindung eines Hohlleiters 8 mit einem Hohlleiterübergang 9, wobei in deren Endbereich an der Schnittstelle im Hohlleiterendstück 8 eine Filterhälfte 1 gemäß Figur 2 und im Hohlleiterübergang 9 eine Filterhälfte 4 in Konusform gemäß Figur 3 eingeschoben ist.

## Patentansprüche

1. Anordnung zur Beseitigung störender elektromagnetischer Schwingungsformen in Hohlleiteranlagen mit Hohlleiterabschnitten gleichen oder unterschiedlichen Rechteck-Querschnitts, bei der im Hohlleiter ein ein Modenfilter bildender Flächenwiderstand aus einem plattenförmigen metallbeschichteten dielektrischen Trägerelement angeordnet ist, der sich in der Ebene in der Mitte der Breitseite über eine geeignete Länge in axialer Richtung zum Hohlleiter erstreckt,
**dadurch gekennzeichnet,** daß das Modenfilter in zwei Filterhälften unterteilt ist, von denen je eines im jeweiligen Endbereich von zwei miteinander zu verbindenden Hohlleiterabschnitten bündig abschließend eingesetzt ist, und bei der die Filterhälften lediglich durch an der Innenwandung der Hohlleiter anliegende schmale seitliche Stege aus Schaumstoff gehalten sind.

2. Anordnung nach Anspruch 1,
**dadurch gekennzeichnet,** daß die Modenfilter bzw. Filterhälften aus einer Dämpfungsplatte geringer Dicke (0,05 bis 2mm) aus einem dielektrischen Substrat, vorzugsweise aus glasfaserverstärktem Epoxidharz mit aufgedampfter Metallschicht bestehen, dessen Oberflächenwiderstand vorzugsweise zwischen 100 und 600Ω liegt.

3. Anordnung nach Anspruch 1 oder 2,
**dadurch gekennzeichnet,** daß die Modenfilter bzw. Filterhälften hinsichtlich der Form der Dämpfungsplatte entsprechend dem Hohlleiterlängsschnitt rechteckig oder mit konischem Verlauf ausgebildet sind.

4. Anordnung nach einem der Ansprüche 1 bis 3,
**gekennzeichnet durch** seine Verwendung in einem Hohlleiter, der in Übertragungsbereichen oberhalb seiner Eindeutigkeitsgrenze in einem dämpfungsarmen Frequenzbereich arbeitet (übermodiert) und an seinen Enden Hohlleiterübergänge aufweist zum Anschluß an Hohlleiter solcher Querschnittsabmessungen, für die die zu übertragende elektromagnetische Welle im Eindeutigkeitsbereich liegt.

## Claims

1. Arrangement for eliminating disturbing electromagnetic modes in waveguide installations having waveguide sections of the same or different rectangular cross-section, in which there is arranged in the waveguide a planar resistor which forms a mode filter and comprises a plate-shaped metal-coated dielectric support element which extends in the plane in the middle of the broad side over a suitable length in the axial direction relative to the waveguide, characterised in that the mode filter is subdivided into two filter halves of which one each is inserted in a flush, sealing fashion in the respective end region of two waveguide sections to be connected to one another, and in which the filter halves are held only by narrow lateral webs made from foamed plastic and bearing against the internal wall of the waveguides.

2. Arrangement according to Claim 1, characterised in that the mode filters or filter halves comprise an attenuation plate of small thickness (0.05 to 2 mm) made from a dielectric substrate, preferably from glass fibre-reinforced epoxy resin having a vapour-deposited metal layer, whose surface resistance is preferably between 100 and 600 Ω.

3. Arrangement according to Claim 1 or 2, characterised in that with regard to the shape of the attenuation plate the mode filters or filter halves are constructed rectangularly or with a conical curve in accordance with the longitudinal waveguide section.

4. Arrangement according to one of Claims 1 to 3, characterised by its use in a waveguide which operates in transmission bands above its unambiguity limit in a low-loss frequency range (overmoded) and has at its ends waveguide transitions for connection to waveguides having cross-sectional dimensions for which the electromagnetic wave to be transmitted is in the unambiguity range.

## Revendications

1. Dispositif pour éliminer des formes d'oscillations électromagnétiques parasites dans des installations de guides d'ondes, comportant des éléments de guide d'ondes possédant des sections transversales rectangulaires identiques ou différentes, et dans lequel dans le guide d'ondes est disposée une résistance de surface formant un filtre de modes et constituée par un élément de support diélectrique métallisé en forme de plaque, qui s étend sur une longueur appropriée dans la direction axiale dirigée vers le guide d'ondes, dans le plan au centre du côté large,
caractérisé par le fait que le filtre de modes est subdivisé en deux moitiés de filtre, qui se terminent de niveau en étant insérées chacune dans la zone d'extrémité respective de deux éléments de guides d'ondes devant être reliés entre eux, et dans lequel les moitiés du filtre sont maintenues uniquement par des barrettes latérales étroites en matériau mousse, qui s'appliquent sur la paroi intérieure des guides d'ondes.

2. Dispositif suivant la revendication 1, caractérisé par le fait que les filtres de modes ou les moitiés de filtre sont constitués par une plaque d'affaiblissement de faible épaisseur (0,05 à 2 mm) formée d'un substrat diélectrique, de préférence réalisée en une résine époxy renforcée par des fibres de verre et possédant une couche métallique déposée par évaporation et dont la résistance de surface est comprise de préférence entre 100 et 600 Ω.

3. Dispositif suivant la revendication 1 ou 2, caractérisé par le fait que la plaque d'affaiblissement des filtres de modes ou des moitiés de filtre est réalisée avec une forme rectangulaire ou conique correspondant à la section longitudinale du guide d'ondes.

4. Dispositif suivant l'une des revendications 1 à 3, caractérisé par son utilisation dans un guide d'ondes, qui travaille dans les zones de transmission situées au-dessus de sa limite non équivoque, dans une gamme de fréquences présentant un faible affaiblissement (surmodulation de mode) et comporte, à ses extrémités, des jonctions de guides d'ondes pour le raccordement à des guides d'ondes ayant des dimensions telles que l'onde électromagnétique à transmettre est située dans la gamme de netteté.
